# FASCICULE DE BREVET EUROPEEN

(11) **EP 2 873 349 B1**
(45) Date de publication et mention de la délivrance du brevet: **04.05.2016**
(21) Numéro de dépôt: 14192411.8
(22) Date de dépôt: 10.11.2014
(51) Int. Cl.: A47C 23/00

(54) **Dispositif de suspension et sommier équipé d'un tel dispositif**
Aufhängevorrichtung und mit dieser Vorrichtung ausgerüsteter Bettrahmen
Suspension device and bed base provided with such a device

(30) Priorité: 13.11.2013 FR 1361051
(43) Date de publication de la demande: 20.05.2015
(73) Titulaire: Créations André Renault, 44530 Saint Gildas des Bois (FR)
(72) Inventeur: Hansson, Thomas, 233 43 Svedala (SE)
(74) Mandataire: Godineau, Valérie

(56) Documents cités:
- EP-A1- 1 927 302
- EP-A1- 2 526 835
- DE-U1-202004 016 392
- DE-U1-202007 004 007

## Description

La présente invention concerne un dispositif de suspension du type interposable entre une structure support et un matelas, ainsi qu'un sommier équipé d'un tel dispositif de suspension.

Elle concerne plus particulièrement un dispositif de suspension du type comprenant : une base de fixation du dispositif à la structure support ; un plateau dont la face supérieure forme la face d'appui du matelas ; un élément amortisseur reliant le plateau à la base, ledit élément amortisseur étant apte à passer d'une position dite de repos dans laquelle le plateau est écarté de la base de fixation à une position d'amortissement dans laquelle l'élément amortisseur est comprimé dans le sens d'un rapprochement du plateau de la base et une butée présentant une partie dite active disposée sur la trajectoire suivie par le plateau et/ou l'élément amortisseur lors du passage de l'élément amortisseur de la position de repos à la position d'amortissement et avec laquelle l'élément amortisseur et/ou le plateau sont configurés pour, après une course dite d'accueil, venir en contact d'appui en position de fin de course d'accueil, la partie active de la butée étant montée mobile entre au moins deux positions, et présentant, dans chaque position, une zone de contact avec laquelle le plateau et/ou l'élément amortisseur sont configurés pour venir en appui en position dite de fin de course d'accueil, lesdites zones de contacts correspondant, l'une, à une première course d'accueil, l'autre, ou une autre, à une course d'accueil de longueur différente de la première course, ladite butée, disposée entre plateau et base en position de repos de l'élément amortisseur, affectant la forme d'un plot d'axe longitudinal sensiblement parallèle à la direction de déplacement du plateau dans le sens d'un rapprochement de la base.

Les dispositifs de suspension comprenant une course d'accueil, au cours de laquelle le plateau est abaissé sans effort sous l'effet du poids d'une personne prenant place sur le plateau, suivie d'une course de soutien, au cours de laquelle l'abaissement du plateau s'oppose à une résistance résultant d'un contact d'appui du plateau et/ou de l'élément de suspension associé avec une butée sont bien connus à ceux versés dans cet art comme l'illustre le brevet DE 20 2007 004 007.

Toutefois, les dispositifs dont la course d'accueil peut être réglable sont de conception complexe.

Un but de la présente invention est donc de proposer un dispositif de suspension du type précité dont la conception permet une architecture simplifiée du dispositif, associée à un réglage aisé de la course d'accueil.

À cet effet, l'invention a pour objet un dispositif de suspension du type interposable entre une structure support et un matelas, ledit dispositif comprenant :
- une base de fixation du dispositif à la structure support,
- un plateau dont la face supérieure forme la face d'appui du matelas,
- un élément amortisseur reliant le plateau à la base, cet élément amortisseur étant apte à passer d'une position dite de repos dans laquelle le plateau est écarté de la base de fixation à une position d'amortissement dans laquelle l'élément amortisseur est comprimé dans le sens d'un rapprochement du plateau de la base,
- une butée présentant une partie, dite active, disposée sur la trajectoire suivie par le plateau et/ou l'élément amortisseur, lors du passage de l'élément amortisseur de la position de repos à la position d'amortissement et avec laquelle l'élément amortisseur et/ou le plateau sont configurés pour, après une course dite d'accueil, venir en contact d'appui en position dite de fin de course d'accueil, la partie active de la butée étant montée mobile entre au moins deux positions, et présentant, dans chaque position, une zone de contact avec laquelle le plateau et/ou l'élément amortisseur sont configurés pour venir en appui en position dite de fin de course d'accueil, lesdites zones de contacts correspondant, l'une, à une première course d'accueil, l'autre, ou une autre, à une course d'accueil de longueur différente de la première course, ladite butée, disposée entre plateau et base en position de repos de l'élément amortisseur, affectant la forme d'un plot d'axe longitudinal sensiblement parallèle à la direction de déplacement du plateau dans le sens d'un rapprochement de la base,
- caractérisé en ce que le plot est couplable par emboîtement à la base.

Grâce à cette conception, le plateau est déplaçable indépendamment de la butée, sur au moins une partie de sa course.

De préférence, les zones de contact de la partie active de ladite butée sont formées chacune par une partie de la surface périphérique externe du plot, la partie de la surface périphérique externe du plot constitutive de l'une des zones de contact, et apte à être sollicitée dans une position, dite première position, de la butée, étant éloignée de l'axe longitudinal du plot d'une distance différente de la distance séparant l'axe longitudinal du plot de la partie de la surface périphérique externe du plot constitutif de l'autre ou d'une autre zone de contact apte à être sollicitée dans une position, dite deuxième position, de la butée.

Il en résulte la possibilité de multiplier de manière aisée les zones de contact et, par suite, les possibilités de réglage.

Dans un premier mode de réalisation de l'invention, au moins la partie active de la butée, montée mobile entre au moins deux positions, est une partie rotative mobile entre lesdites au moins deux positions par rotation autour d'un axe sensiblement parallèle à l'axe longitudinal du plot, et les zones de contact de la partie active de la butée sont décalées angulairement autour de l'axe longitudinal du plot.

Dans un deuxième mode de réalisation de l'invention, au moins la partie active de la butée, montée mobile entre au moins deux positions, est une partie translatable mobile entre lesdites au moins deux positions par déplacement axial le long d'un axe parallèle à l'axe longitudinal du plot et les zones de contact aptes à être sollicitées l'une, dans une position, dite première position, de la butée, l'autre, dans une autre position, dite deuxième position, de la butée, sont décalées axialement le long de l'axe longitudinal du plot.

De préférence, la butée est élastiquement déformable. Cette élasticité de la butée permet d'augmenter le nombre de niveaux d'amortissement. Cette butée élastique est déformable dans le sens d'un écrasement en position de contact d'appui de l'élément de suspension et/ou du plateau contre ladite butée.

À cet effet, le plot constitutif de la butée est muni à sa base de stries circulaires de cercle de centre disposé sur l'axe longitudinal du plot. Ces stries facilitent la déformation par écrasement du plot.

De préférence, le plateau est ajouré et le plot est situé du côté de la face inférieure du plateau, à l'aplomb du ou d'au moins un jour du plateau.

Le plot peut ainsi, en position de fin de course de rapprochement du plateau de la base, s'étendre en affleurement ou en saillie de la face supérieure du plateau.

De préférence, l'élément amortisseur est formé de bras de liaison entre plateau et base disposés autour d'un espace de réception de la butée, chaque bras présentant un profil en V couché avec la pointe du V s'étendant en direction de l'espace de réception de la butée pour pénétrer dans l'espace de réception de la butée lors du passage de l'élément amortisseur de la position de repos à la position d'amortissement.

De préférence encore, le plot est couplable par emboîtement à la base par l'intermédiaire de moyens de liaison mâle et femelle complémentaires portés, l'un, par la base, l'autre, par le plot.

De préférence, les moyens de liaison mâle et femelle comprennent, l'un, une denture, l'autre, une crénelure, les dents de ladite denture étant aptes à passer d'un créneau à un autre de la crénelure par simple déplacement à rotation du plot autour de son axe longitudinal.

Ainsi, le passage d'une position à une autre peut s'opérer, y compris lorsque la butée est toujours entraînée dans un même sens de rotation.

L'invention a encore pour objet un sommier du type comprenant un cadre dont les longerons sont reliés entre eux par des structures support, généralement de type lame ou poutre, qui portent chacune des dispositifs de suspension aptes à former une surface d'appui d'un matelas.

L'invention sera bien comprise à la lecture de la description suivante d'exemples de réalisation, en référence aux dessins annexés dans lesquels :
- la figure 1 représente une vue en perspective d'un dispositif de suspension conforme à l'invention, dans une première position de la butée correspondant à une première course d'accueil ;
- la figure 2 représente une vue en perspective d'un dispositif de suspension conforme à l'invention dans une deuxième position de la butée correspondant à une course d'accueil de longueur supérieure à la première course d'accueil ;
- la figure 3 représente une vue en perspective d'une structure support équipée d'une pluralité de dispositifs de suspension conformes à l'invention ;
- la figure 4 représente une vue en perspective de la base et de la butée à l'état non assemblé ;
- la figure 5 représente une vue en coupe verticale d'un dispositif de suspension conforme à l'invention ;
- la figure 6 représente une vue en coupe horizontale d'un dispositif de suspension conforme à l'invention ;
- les figures 7 à 10 représentent à chaque fois, sous forme de deux vues parallèles correspondant chacune à une position de la butée, le dispositif de suspension au cours de sa déformation, notamment sous l'effet d'un poids appliqué à la surface du plateau, les figures 7 et 8 illustrant les différentes longueurs de course d'accueil du dispositif en fonction de la position de la butée.

Comme mentionné ci-dessus, la présente invention concerne un dispositif de suspension et un sommier intégrant de tels dispositifs 1 de suspension.

Le dispositif 1 de suspension objet de l'invention est donc destiné à être interposé entre une structure 10 support se présentant sous forme d'un rail à la figure 3 et un matelas non représenté.

Dans l'exemple représenté, la structure 10 support porte six dispositifs 1 de suspension disposés côté à côte. Le rail constitutif de cette structure 10 support est destiné à être fixé à chacune de ses extrémités aux longerons d'un cadre de sommier non représenté. Le sommier obtenu comprend généralement plusieurs structures support parallèles pour couvrir la surface délimitée par le cadre du sommier.

Ce dispositif 1 de suspension comprend une base 2 de fixation du dispositif 1 à la structure 10 support, un plateau 3 dont la face 31 supérieure forme la face d'appui du matelas, un élément 5 amortisseur reliant le plateau 3 à la base 2, cet élément 5 amortisseur étant apte à passer d'une position dite de repos dans laquelle le plateau 3 est écarté de la base 2 de fixation à une position d'amortissement dans laquelle l'élément 5 amortisseur est comprimé dans le sens d'un rapprochement du plateau 3 de la base 2, et une butée 6 présentant une partie 7, dite active, disposée sur la trajectoire suivie par le plateau 3 et/ou l'élément 5 amortisseur, lors du passage de l'élément 5 amortisseur de la position de repos à la position d'amortissement et avec laquelle l'élément 5 amortisseur et/ou le plateau 3 sont configurés pour, après une course dite d'accueil, venir en contact d'appui en position dite de fin de course d'accueil.

Dans l'exemple représenté, la base 2 de fixation est formée d'une platine équipée, côté face dite inférieure de la platine de pattes de fixation de la platine à la structure 10 support. La face supérieure de la platine est équipée de moyens mâles 11 de liaison de la base 2 à la butée 6. Ces moyens de liaison mâles 11 se présentent sous forme d'un téton en saillie de la face supérieure de la platine constitutive de la base, ce téton étant muni d'une denture 13 dont le rôle sera décrit ci-après.

L'élément 5 amortisseur reliant le plateau à la base 2 est formé de bras 51 de liaison entre plateau 3 et base 2 disposés autour d'un espace de réception de la butée 2. Chaque bras 51 présente un profil en V couché avec la pointe du V s'étendant en direction de l'espace de réception de la butée 6 pour pénétrer dans l'espace de réception de la butée lors du passage de l'élément amortisseur de la position de repos à la position d'amortissement.

Dans l'exemple représenté, quatre bras 51 sont prévus. La butée 6 disposée entre plateau 3 et base 2 en position de repos de l'élément 5 amortisseur affecte la forme d'un plot d'axe XX' longitudinal sensiblement parallèle à la direction D de déplacement du plateau 3 dans le sens d'un rapprochement de la base 2. Dans l'exemple représenté, le plateau 3 est ajouré et le plot est situé côté face 32 inférieure du plateau, à l'aplomb du ou d'au moins un jour 4 du plateau 3.

De manière caractéristique à l'invention, la partie 7 active de ladite butée formée par les parties de plot disposées sur la trajectoire suivie par le plateau 3 et/ou l'élément 5 amortisseur lors du passage de l'élément 5 amortisseur de la position de repos à la position d'amortissement et avec laquelle l'élément 5 amortisseur et/ou le plateau 3 sont configurés pour, après une course dite d'accueil, venir en contact d'appui en position de fin de course d'accueil, est montée mobile entre au moins deux positions. Cette partie 7 active de la butée 6 présente dans chaque position une zone 8 de contact avec laquelle le plateau 3 et/ou l'élément 5 amortisseur sont configurés pour venir en appui en position dite de fin de course d'accueil.

Ces zones 8 de contact correspondent, l'une, à une première course d'accueil, l'autre, ou une autre, à une course d'accueil de longueur différente de la première course.

Lorsque la butée affecte la forme d'un plot comme illustré, les zones 8 de contact de la partie 7 active de ladite butée 6 sont formées chacune par une partie 81, 82 de la surface périphérique externe du plot, la partie 81 de la surface périphérique externe du plot constitutive de l'une des zones 8 de contact et apte à être sollicitée dans une position, dite première position, de la butée 6 étant éloignée de l'axe longitudinal du plot d'une distance différente de la distance séparant l'axe longitudinal du plot de la partie 82 de la surface périphérique externe du plot constitutif de l'autre, ou d'une autre zone 8 de contact apte à être sollicitée dans une position dite deuxième position de la butée 6.

Ainsi, dans l'exemple représenté, le plot présente, au niveau de sa surface périphérique externe, des creux et des bosses, les creux étant sollicités lorsqu'une course d'accueil plus longue est souhaitée, comme l'illustre la vue de droite, à la figure 7. À l'inverse, les bosses sont sollicitées lorsqu'il est souhaité une course d'accueil, c'est-à-dire la course nécessaire à l'abaissement du plateau jusqu'à une position en butée du plateau et/ou de l'élément de suspension contre la butée 6, plus courte, comme l'illustre la vue de gauche à la figure 7. La course d'accueil obtenue correspond à chaque fois sensiblement à la distance séparant la pointe du V du bras de suspension de la partie de la butée contre laquelle ladite partie du V vient en contact sous l'effet d'un abaissement du plateau.

Dans l'exemple représenté, la butée 6 est élastiquement déformable et le plot constitutif de la butée 6 est muni à sa base de stries 9 circulaires de cercle de centre disposé sur l'axe longitudinal du plot. Il en résulte la possibilité, lors de la poursuite de l'abaissement du plateau, d'obtenir, parallèlement à la déformation des bras, une déformation de la butée dans le sens d'un écrasement, comme l'illustrent les figures 8 à 10.

On note que chaque bras 51 est au niveau de la pointe du V, à l'intérieur du V, muni d'éléments de renfort ou de raidissement.

Pour le passage d'une position à une autre de la butée en vue d'une modification de la course d'accueil, diverses solutions peuvent être envisagées.

Dans l'exemple représenté, le plot est un plot rotatif, apte à passer d'une position à une autre par rotation autour d'un axe sensiblement parallèle à l'axe XX' longitudinal du plot et les zones 8 de contact de la partie 7 active de la butée 6 sont décalées angulairement autour de l'axe longitudinal du plot.

Pour faciliter ce déplacement à rotation, le plot est couplable par emboîtement à la base 2 par l'intermédiaire de moyens de liaison mâle 11 et femelle 12 complémentaires portés, l'un, par la base 2, l'autre, par le plot. Dans l'exemple représenté, c'est le moyen 1 de liaison mâle 11 qui est porté par la base 2 tandis que le moyen de liaison femelle 12 est porté par le plot. Bien évidemment, une solution inverse aurait pu être envisagée sans sortir du cadre de l'invention. Les moyens de liaison mâle 11 et femelle 12 comprennent ici, l'un, une denture 13, l'autre, une crénelure 14. Les dents de ladite denture 13 sont aptes à passer d'un créneau à un autre de la crénelure 14 par simple déplacement à rotation du plot autour de son axe longitudinal.

Les moyens de liaison femelle 12 portés par le plot sont formés par un évidement de la base du plot, qui est un plot creux. Le pourtour de cet évidement est crénelé. Les moyens 6 mâles des moyens de liaison 11 équipant la base sont formés par un téton, comme décrit ci-dessus. La denture 13 est ménagée sur la paroi périphérique de délimitation du téton. Ce téton est muni à ou au voisinage de son extrémité libre, d'une collerette qui empêche un désaccouplage intempestif du plot et de la base. La capacité à se déformer du plot permet à ce dernier d'être emmanché sur le téton de la base.

Dans une variante de réalisation non représentée, au moins la partie 7 active de la butée 6, montée mobile entre au moins deux positions, est une partie translatable mobile entre lesdites au moins deux positions par déplacement axial le long d'un axe parallèle à l'axe longitudinal du plot et les zones 8 de contact aptes à être sollicitées l'une, dans une position, dite première position, de la butée, l'autre, dans une autre position, dite deuxième position, de la butée 6, sont décalées axialement le long de l'axe longitudinal du plot.

Dans ce cas, le plot peut être par exemple formé de deux parties montées à emboitement télescopique, chaque partie étant une partie cylindrique, le diamètre du cylindre étant différent d'une partie à une autre. Le déplacement à emboitement télescopique s'opère suivant une direction sensiblement parallèle à la direction d'abaissement du plateau.

Le fonctionnement d'un dispositif 1 de suspension tel que décrit ci-dessus est extrêmement simple : l'utilisateur sélectionne dans un premier temps la course d'accueil souhaitée par rotation du plot constitutif de la butée. S'il souhaite une course d'accueil plus longue, il positionne les creux du plot en regard de la pointe du V des bras de suspension. Une fois cette rotation opérée, le dispositif est prêt à fonctionner. Lorsqu'une personne prend place sur le matelas soutenu par le dispositif 1 de suspension, le plateau s'abaisse parallèlement à un déplacement de la pointe des V du bras en direction de la butée, jusqu'à une position en appui desdites pointes sur la butée. Selon le poids de l'utilisateur, l'abaissement du plateau peut être poursuivi grâce à une déformation supplémentaire des bras et éventuellement de la butée, comme l'illustre le passage des figures 7 à 10. Pour faire varier la course d'accueil du dispositif de suspension, il suffit à l'utilisateur de déplacer à rotation le plot autour de son axe longitudinal.

## Revendications

1. Dispositif (1) de suspension du type interposable entre une structure (10) support et un matelas, ledit dispositif (1) comprenant :
- une base (2) de fixation du dispositif (1) à la structure (10) support,
- un plateau (3) dont la face (31) supérieure forme la face d'appui du matelas,
- un élément (5) amortisseur reliant le plateau (3) à la base (2), cet élément (5) amortisseur étant apte à passer d'une position dite de repos dans laquelle le plateau (3) est écarté de la base (2) de fixation à une position d'amortissement dans laquelle l'élément (5) amortisseur est comprimé dans le sens d'un rapprochement du plateau (3) de la base (2),
- une butée (6) présentant une partie (7), dite active, disposée sur la trajectoire suivie par le plateau (3) et/ou l'élément (5) amortisseur, lors du passage de l'élément (5) amortisseur de la position de repos à la position d'amortissement et avec laquelle l'élément (5) amortisseur et/ou le plateau (3) sont configurés pour, après une course dite d'accueil, venir en contact d'appui en position dite de fin de course d'accueil,
la partie (7) active de la butée (6) étant montée mobile entre au moins deux positions, et, dans chaque position, une zone (8) de contact avec laquelle le plateau (3) et/ou l'élément (5) amortisseur sont configurés pour venir en appui en position dite de fin de course d'accueil, lesdites zones (8) de contacts correspondant, l'une, à une première course d'accueil, l'autre, ou une autre, à une course d'accueil de longueur différente de la première course,
ladite butée (6), disposée entre plateau (3) et base (2) en position de repos de l'élément (5) amortisseur,affectant la forme d'un plot d'axe longitudinal sensiblement parallèle à la direction de déplacement du plateau (3) dans le sens d'un rapprochement de la base (2),
**caractérisé en ce que** le plot est couplable par emboîtement à la base (2).

2. Disposition (1) selon la revendication 1,
**caractérisé en ce que** les zones (8) de contact de la partie (7) active de ladite butée (6) sont formées chacune par une partie (81, 82) de la surface périphérique externe du plot, la partie (81) de la surface périphérique externe du plot constitutive de l'une des zones (8) de contact et apte à être sollicitée dans une position dite première position de la butée (6), étant éloignée de l'axe longitudinal du plot d'une distance différente de la distance séparant l'axe longitudinal du plot de la partie (82) de la surface périphérique externe du plot constitutif de l'autre ou d'une autre zone (8) de contact apte à être sollicitée dans une position dite deuxième position de la butée (6).

3. Dispositif (1) selon l'une quelconque des revendications précédentes, **caractérisé en ce qu'**au moins la partie (7) active de la butée (6), montée mobile entre au moins deux positions, est une partie rotative mobile entre lesdites au moins deux positions par rotation autour d'un axe sensiblement parallèle à l'axe longitudinal du plot, et **en ce que** les zones (8) de contact de la partie (7) active de la butée (6) sont décalées angulairement autour de l'axe longitudinal du plot.

4. Dispositif (1) selon l'une quelconque des revendications 1 ou 2,
**caractérisé en ce qu'**au moins la partie (7) active de la butée (6), montée mobile entre au moins deux positions, est une partie translatable mobile entre lesdites au moins deux positions par déplacement axial le long d'un axe parallèle à l'axe longitudinal du plot, et **en ce que** les zones (8) de contact aptes à être sollicitées l'une dans une position, dite première position, de la butée, l'autre, dans une autre position, dite deuxième position, de la butée (6), sont décalées axialement le long de l'axe longitudinal du plot.

5. Dispositif (1) selon l'une quelconque des revendications précédentes,
**caractérisé en ce que** la butée (6) est élastiquement déformable.

6. Dispositif (1) selon la revendication 5,
**caractérisé en ce que** le plot constitutif de la butée (6) est muni à sa base de stries (9) circulaires de cercle de centre disposé sur l'axe longitudinal du plot.

7. Dispositif (1) selon l'une quelconque des revendications précédentes,
**caractérisé en ce que** l'élément (5) amortisseur est formé de bras (5) de liaison entre plateau (3) et base (2) disposés autour d'un espace de réception de la butée (6), chaque bras (51) présentant un profil en V couché avec la pointe du V s'étendant en direction de l'espace de réception de la butée (6) pour pénétrer dans l'espace de réception de la butée lors du passage de l'élément (5) amortisseur de la position de repos à la position d'amortissement.

8. Dispositif (1) selon l'une des revendications précédentes,
**caractérisé en ce que** le plot est couplable par emboîtement à la base (2) par l'intermédiaire de moyens de liaison mâle (11) et femelle (12) complémentaires portés, l'un, par la base (2), l'autre, par le plot.

9. Dispositif (1) selon la revendication 8,
**caractérisé en ce que** les moyens de liaison mâle (11) et femelle (12) comprennent, l'un, une denture (13), l'autre, une crénelure (14), les dents de ladite denture (13) étant aptes à passer d'un créneau à un autre de la crénelure (14) par simple déplacement à rotation du plot autour de son axe longitudinal.

10. Sommier du type comprenant un cadre dont les longerons sont reliés entre eux par des structures (10) support, généralement de type lame ou poutre, qui portent chacune des dispositifs (1) de suspension aptes à former une surface d'appui d'un matelas,
**caractérisé en ce que** lesdits dispositifs (1) de suspension sont conformes à l'une des revendications 1 à 9.

## Patentansprüche

1. Abfederungsvorrichtung (1) der Bauart, die zwischen einer Auflagestruktur (10) und einer Matratze anordenbar ist, wobei die Vorrichtung (1) umfasst:
- eine Befestigungsbasis (2) der Vorrichtung (1) an der Auflagestruktur (10),
- eine Platte (3), deren obere Fläche (31) die Stützfläche der Matratze bildet,
- ein Dämpfungselement (5), das die Platte (3) mit der Basis (2) verbindet, wobei dieses Dämpfungselement (5) imstande ist, von einer Ruhestellung, in welcher die Platte (3) von der Befestigungsbasis (2) beabstandet ist, in eine Dämpfungsstellung, in welcher das Dämpfungselement (5) in Richtung einer Annäherung der Platte (3) an die Basis (2) komprimiert ist, zu wechseln,
- einen Anschlag (6), der einen aktiven Teil (7) aufweist, der auf dem Weg angeordnet ist, der von der Platte (3) und/oder dem Dämpfungselement (5) beim Übergang des Dämpfungselements (5) von der Ruhestellung in die Dämpfungsstellung zurückgelegt wird und mit dem das Dämpfungselement (5) und/oder die Platte (3) konfiguriert sind, um nach einem Empfangslauf in Empfangsendlagenstellung in Stützkontakt zu kommen,
wobei der aktive Teil (7) des Anschlags (6) zwischen mindestens zwei Stellungen beweglich montiert ist und in jeder Stellung eine Kontaktzone (8) aufweist, mit welcher die Platte (3) und/oder das Dämpfungselement (5) konfiguriert sind, in Empfangsendlagenstellung in Abstützung zu kommen, wobei die Kontaktzonen (8), die eine, einem ersten Empfangslauf, die andere oder eine andere, einem Empfangslauf mit einer Länge entsprechen, die sich vom ersten Lauf unterscheidet,
wobei der zwischen Platte (3) und Basis (2) in Ruhestellung des Dämpfungselements (5) angeordnete Anschlag (6) die Form einer Nase mit einer Längsachse hat, die zur Verlagerungsrichtung der Platte (3) in Richtung einer Annäherung an die Basis (2) etwa parallel ist,
**dadurch gekennzeichnet, dass** die Nase durch Rasten mit der Basis (2) koppelbar ist.

2. Vorrichtung (1) nach Anspruch 1,
**dadurch gekennzeichnet, dass** die Kontaktzonen (8) des aktiven Teils (7) des Anschlags (6) jeweils von einem Teil (81, 82) der äußeren peripheren Oberfläche der Nase gebildet sind, wobei der Teil (81) der äußeren externen Oberfläche der Nase, der eine der Kontaktzonen (8) bildet und imstande ist, in einer erster Stellung des Anschlags (6) beansprucht zu werden, von der Längsachse der Nase in einem Abstand beabstandet ist, der sich von dem Abstand unterscheidet, welcher die Längsachse der Nase des Teils (82) der äußeren externen Oberfläche des Kontakts, welche die andere oder eine andere Kontaktzone (8) bildet, die imstande ist, in einer zweiten Stellung des Anschlags (6) beansprucht zu werden.

3. Vorrichtung (1) nach einem der vorangehenden Ansprüche,
**dadurch gekennzeichnet, dass** mindestens der aktive Teil (7) des Anschlags (6), der zwischen mindestens zwei Stellungen bewegbar montiert ist, ein Teil ist, der zwischen den mindestens zwei Stellungen durch Rotation um eine Achse, die zur Längsachse der Nase etwa parallel ist, rotierend beweglich ist, und dass die Kontaktzonen (8) des aktiven Teils (7) des Anschlags (6) um die Längsachse des Kontakts winklig versetzt sind.

4. Vorrichtung (1) nach einem der Ansprüche 1 oder 2,
**dadurch gekennzeichnet, dass** mindestens der aktive Teil (7) des Anschlags (6), der zwischen mindestens zwei Stellungen bewegbar montiert ist, ein Teil ist, der zwischen den mindestens zwei Stellungen durch axiale Verlagerung entlang einer Achse, die zur Längsachse der Nase etwa parallel ist, verschiebend beweglich ist, und dass die Kontaktzonen (8), die imstande sind, die eine in einer ersten Stellung des Anschlags, die andere in einer anderen zweiten Stellung des Anschlags (6) beansprucht zu werden, entlang der Längsachse der Nase axial versetzt sind.

5. Vorrichtung (1) nach einem der vorangehenden Ansprüche,
**dadurch gekennzeichnet, dass** der Anschlag (6) elastisch verformbar ist.

6. Vorrichtung (1) nach Anspruch 5,
**dadurch gekennzeichnet, dass** die Nase, die den Anschlag (6) bildet, an ihrer Basis mit kreisrunden Riffeln (9) eines Kreises, dessen Zentrum auf der Längsachse der Nase angeordnet ist, ausgestattet ist.

7. Vorrichtung (1) nach einem der vorangehenden Ansprüche,
**dadurch gekennzeichnet, dass** das Dämpfungselement (5) von Verbindungsarmen (5) zwischen Platte (3) und Basis (2) gebildet ist, die um einen Empfangsraum des Anschlags (6) angeordnet sind, wobei jeder Arm (51) ein Profil eines V aufweist, das mit der Spitze des V aufliegt, sich in Richtung des Empfangsraums des Anschlags (6) erstreckend, um beim Übergang des Dämpfungselements (5) aus der Ruhestellung in die Dämpfungsstellung in den Empfangsraum des Anschlags einzudringen.

8. Vorrichtung (1) nach einem der vorangehenden Ansprüche,
**dadurch gekennzeichnet, dass** die Nase mit Hilfe von komplementären männlichen (11) und weiblichen (12) Verbindungsmitteln, die das eine, von der Basis (2), das andere, von dem Kontakt getragen werden, durch Rasten mit der Basis (2) koppelbar ist.

9. Vorrichtung (1) nach Anspruch 8,
**dadurch gekennzeichnet, dass** die männlichen (11) und weiblichen (12) Verbindungsmittel, das eine, eine Zahnung (13), das andere, eine Zackung (14), umfassen, wobei die Zähne der Zahnung (13) imstande sind, von einem Zacken zum anderen der Zackung (14) durch einfache Rotationsverlagerung der Nase um ihre Längsachse zu wechseln.

10. Bettgestell der Bauart, die einen Rahmen umfasst, dessen Längsträger durch Auflagestrukturen (10), allgemein vom Typ Latte oder Balken, miteinander verbunden sind, die jeweils Abfederungsvorrichtungen (1) tragen, die imstande sind, eine Stützoberfläche einer Matratze zu bilden,
**dadurch gekennzeichnet, dass** die Abfederungsvorrichtungen (1) nach einem der Ansprüche 1 bis 9 sind.

## Claims

1. A suspension device (1) of the type able to be inserted between a support structure (10) and a mattress, said device comprising:
- a base (2) for fastening the device (1) to the support structure (10),
- a plate (3) whereof the upper face (31) forms the support face of the mattress,
- a damping element (5) connecting the plate (3) to the base (2), this damping element (5) being able to go from a so-called idle position in which the plate (3) is moved away from the fastening base (2) to a damping position in which the damping element (5) is compressed in the direction bringing the plate (3) closer to the base (2),
- a stop (6) having a so-called active part (7) positioned on the trajectory followed by the plate (3) and/or the damping element (5), during the passage of the damping element (5) from the idle position to the damping position and with which the damping element (5) and/or the plate (3) are configured so as, after a so-called receiving travel, to come into bearing contact in the so-called end-of-travel receiving position,
the active part (7) of the stop (6) being mounted movable between at least two positions, and, in each position, a contact zone (8) with which the plate (3) and/or the damping element (5) are configured to bear in said end-of-travel receiving position, one of said contact zones (8) corresponding to a first receiving travel, the other corresponding to a receiving travel with a different length from the first travel,
said stop (6), positioned between the plate (3) and the base (2) in the idle position of the damping element (5), assuming the form of a stud with a longitudinal axis substantially parallel to the movement direction of plate (3) in the direction coming closer to the base (2),
**characterized in that** the stud can be coupled with the base (2) by fitting.

2. The [device] (1) according to claim 1,
**characterized in that** the contact zones (8) of the active part (7) of said stop (6) are each formed by a part (81, 82) of the outer peripheral surface of the stud, the part (81) of the outer peripheral surface of the stud making up one of the contact zones (8) and able to be biased in a so-called first position of the stop (6), being separated from the longitudinal axis of the stud by a distance different from the distance separating the longitudinal axis of the stud from the part (82) of the outer peripheral surface of the stud making up the other or another contact zone (8) able to be biased in a so-called second position of the stop (6).

3. The device (1) according to any one of the preceding claims,
**characterized in that** at least the active part (7) of the stop (6), mounted movably between at least two positions, is a rotating part movable between said at least two positions by rotating around an axis substantially parallel to the longitudinal axis of the stud, and **in that** the contact zones (8) of the active part (7) of the stop (6) are angularly offset around the longitudinal axis of the stud.

4. The device (1) according to any one of claims 1 or 2,
**characterized in that** at least the active part (7) of the stop (6), mounted movable between at least two positions, is a translatable part movable between said at least two positions by axial movement along an axis parallel to the longitudinal axis of the stud, and **in that** the contact zones (8) able to be biased one in a so-called first position of the stop, the other in another, so-called second position of the stop (6), are axially offset along the longitudinal axis of the stud.

5. The device (1) according to any one of the preceding claims,
**characterized in that** the stop (6) is elastically deformable.

6. The device (1) according to claim 5,
**characterized in that** the stud making up the stop (6) is provided, at its base, with circular striations (9) with the center of the circle positioned on the longitudinal axis of the stud.

7. The device (1) according to any one of the preceding claims,
**characterized in that** the damping element (5) is formed by connecting arms (5) between the plate (3) and the base (2) arranged around a receiving area of the stop (6), each arm (51) having a sideways V-shaped profile with the tip of the V extending toward the receiving space of the stop (6) to penetrate the stop receiving area when the damping element (5) goes from the idle position to the damping position.

8. The device (1) according to one of the preceding claims,
**characterized in that** the stud can be coupled with the base (2) by fitting via complementary male (11) and female (12) connecting means supported one by the base (2), the other by the stud.

9. The device (1) according to claim 8,
**characterized in that** the male (11) and female (12) connecting means comprise a toothing (13) for one, a slot (14) for the other, the teeth of said toothing (13) being able to go from one notch to another of the slot (14) by simple rotational movement of the stud around its longitudinal axis.

10. A bed base of the type comprising a frame whereof the stringers are connected to one another by support structures (10), generally of the slot or beam type, which each bear suspension devices (1) able to form a support surface for mattress,
**characterized in that** said suspension devices (1) are according to one of claims 1 to 9.
